# EUROPÄISCHE PATENTSCHRIFT

(11) **EP 0 364 945 B1**
(45) Veröffentlichungstag und Bekanntmachung des Hinweises auf die Patenterteilung: **11.08.1993**
(21) Anmeldenummer: 89119248.6
(22) Anmeldetag: 17.10.1989
(51) Int. Cl.: B41J 32/00, B41J 35/16, B41J 35/14

(54) **Farbbandkassette und sie aufnehmender Mehrfarbendrucker**
Ink ribbon cartridge and multicolour printer accepting same
Cassette à ruban encreur et imprimante multicolore l'utilisant

(30) Priorität: 19.10.1988 DE 8813114 U
(43) Veröffentlichungstag der Anmeldung: 25.04.1990
(73) Patentinhaber: HONEYWELL S.A., F-78390 Bois d'Arcy (FR)
(72) Erfinder: Camier, Christian, F-80310 Saint-Vast en Chaussee (FR); Manier, Francis, F-90680 Sains en Amienois (FR)
(74) Vertreter: Herzbach, Dieter, Dipl.-Ing.

(56) Entgegenhaltungen:
- EP-A- 0 059 923
- EP-A- 0 241 058
- PATENT ABSTRACTS OF JAPAN, Band 11, Nr. 90 (M-573)[2537], 20. März 1987; JP-A-61 242 870
- PATENT ABSTRACTS OF JAPAN, Band 9, Nr. 14 (M-352)[1737], 22. Januar 1985; JP-A-59 164 180
- PATENT ABSTRACTS OF JAPAN, Band 11, Nr. 14 (M-553)[2461], 14. Januar 1987; JP-A-61 189 982

## Beschreibung

Die vorliegende Erfindung bezieht sich auf eine Farbbandkassette nach dem Gattungsbegriff des Schutzanspruches 1.

Eine derartige Farbbandkassette ist aus der DE-PS 35 38 761 bekannt. Dort weist das Farbband mehrere Farben in nebeneinanderliegenden Spuren auf, und die Farbbandkassette ist schwenkbar gelagert und wird durch einen Kurvennocken verschwenkt. Die dabei entstehende Fehlausrichtung des breiten Farbbandes in bezug auf das gegenüberliegende Druckwiderlager wird durch eine weitere Nockensteuerung, die auf die Farbbandführung einwirkt, kompensiert. Dies führt zu einem erheblichen mechanischen Aufwand.

Eine ähnliche Einrichtung zeigt die DE-PS 25 15 899, wobei das Farbband nur zwei Farben aufweist und auf eine Kompensation der Farbband-Fehlausrichtung in bezug auf die Schreibwalze verzichtet wird.

Aus der EP-B 0 059 923 ist ein elektromechanisches Druckwerk bekannt, bei dem eine Farbband-Fehlausrichtung nicht auftritt. Dieses bekannte elektromechanische Druckwerk umfaßt eine Haltevorrichtung für Farbbandkassetten, die in senkrechter Richtung, d.h. senkrecht zu der zu schreibenden Zeile verschiebbar geführt ist. Die Verschiebung erfolgt über einen Elektromotor und Kurvenscheiben, von denen die eine die Haltevorrichtung bewegt und die andere über ein Zugelement in Form einer Rückholfeder die Haltevorrichtung laufend in Richtung zu der ersten Kurvenscheibe beaufschlagt. Aufgrund des u.U. recht beachtlichen Hubes der senkrecht zu der Zeilenrichtung anzuhebenden bzw. abzusenkenden Haltevorrichtung und der Zwischenschaltung von Kurvenscheiben ist die Umschaltgeschwindigkeit bei diesem bekannten elektromechanischen Druckwerk beschränkt. Ferner ist bei jedem Auswechselvorgang der Farbbandkassette (n), die die Haltevorrichtung gegen die Kurvenscheibe vorspannende Rückholfeder aus- und einzuhängen.

Ausgehend von dieser bekannten Lösung ist es daher die Aufgabe der vorliegenden Erfindung, einen Mehrfarben-Drucker anzugeben, bei dem die Umschaltung auf verschiedene Farben sehr schnell vorgenommen werden kann und die Auswechslung der Farbbandkassette durch einfaches Aufstecken und Abziehen leicht ausgeführt werden kann.

Die Lösung dieser Aufgabe gelingt gemäß den kennzeichnenden Merkmalen des Patentanspruches 1. Weitere vorteilhafte Ausgestaltungen des Mehrfarben-Druckers gemäß der Erfindung sind den abhängigen Ansprüchen entnehmbar.

Gemäß der vorliegenden Erfindung ist die Farbbandkassette mit einem Antriebselement vorzugsweise in Form einer Zahnstange versehen, das mit einer Antriebseinrichtung vorzugsweise einem Schrittmotor über ein zwischengeschaltetes Getriebe in Eingriff gebracht wird. Durch eine Lagerung der Kassette in einem Schlitten eines Druckers, die eine Verschiebung der Kassette quer zu einem Druckkopf in der Schreibebene gestattet, kann jede Farbspur des Farbbandes in bezug auf den ortsfest am Schlitten des Druckers angeordneten Druckkopf verschoben werden. Auf diese Weise ist eine Auswahl der zu druckenden Farbe durch Ansteuerung des Schrittmotors in einfacher Weise möglich, ohne daß spezielle Kompensationsanordnungen für eine Farbbandkrümmung erforderlich wären.

Die Parallelverschiebung eines Farbkissens mit mehreren Spuren und in Form einer Trommel in bezug auf einen Druckkopf ist prinzipiell aus der DE-OS 29 29 917 bekannt. Dort ist das Aufzeichnungsmedium zwischen dem Druckkopf und dem Farbkissen geführt, wobei sowohl der Druckkopf als auch das Farbkissen extra geführt und angetrieben sind und sich nicht auf einem gemeinsamen Schlitten befinden. Die vorliegende Erfindung bezweckt demgegenüber den Einsatz einer Farbbandkassette als Einwegartikel im Schlitten eines Druckers.

Anhand der Figuren der beiliegenden Zeichnung sei im folgenden ein Ausführungsbeispiel der neuerungsgemäßen Farbbandkassette sowie eines sie aufnehmenden Druckerschlittens näher beschrieben. Es zeigen:
- Figur 1: eine Seitenansicht der in einen Druckerschlitten eingesetzten Farbbandkassette; und
- Figur 2: eine Draufsicht auf die Anordnung gemäß Figur 1.
- Figur 3: eine perspektivische Ansicht eines Druckers mit dem Druckerschlitten und der darin eingesetzten Farbbandkassette;
- Figur 4: eine perspektivische Ansicht des Druckerschlittens mit Farbbandkassette von hinten; und
- Figur 5: eine perspektivische Ansicht des Druckerschlittens mit Farbbandkassette von vorne.

Gemäß Figur 1 weist ein Kassettengehäuse 10 ein Farbband 12 auf, das in nicht näher dargestellter Weise, z.B. sechs nebeneinanderliegende Spuren unterschiedlicher Farben aufweist, die sich senkrecht zur Zeichenebene erstrecken. Das Farbband 12 wird an einem Ausgabearm 14 des Kassettengehäuses 10 ausgegeben und an einem Aufnahmearm 16 eingezogen, wobei das Farbband 12 über einen internen Antriebsmechanismus bekannter Art und über einen von außen zugänglichen Antriebs-Wellenstummel 18 angetrieben wird. Eine das Kassettengehäuse 10 durchsetzende Bohrung 20 dient dem Eingriff eines Führungsstiftes 22, der mit einem Druckerschlitten 24 verbunden ist. Ein ebenfalls mit dem Druckerschlitten 24 verbundener Druckkopf 26 ist in einer Ausnehmung 28 des Kassettengehäuses 10 angeordnet, wobei die Ausnehmung durch den Ausgabearm 14 und den Aufnahmearm 16 gebildet wird. Der Druckkopf 26 schlägt das Farbband 12 gegen eine darunter befindliche, nicht dargestellte Druckwalze, wobei sich ein ebenfalls nicht dargestelltes Aufzeichnungsmedium zwischen Druckwalze und Farbband 12 befindet.

Das Kassettengehäuse 10 weist gemäß Fig. 2 als integralen Bestandteil eine Verzahnung 30 auf, die sich mit einem Zahnradgetriebe 32 in Eingriff befindet, wobei das Zahnradgetriebe 32 von einem Motor 34 angetrieben wird. Als Motor 34 dient vorzugsweise ein Schrittmotor.

Ferner weist das Kassettengehäuse 10 einen Ansatz 36 auf, mit welchem es in eine Ausnehmung 38 am Druckerschlitten 24 eingreift, so daß die Kassette gegen eine Schwenkbewegung gesichert ist. Der Druckerschlitten 24 ist einlang einer Haupt-Führungsstange 40 geführt. Die Verzahnung 30 und die Ausnehmung 38 erstrecken sich parallel zu der Haupt-Führungsstange 40.

Mit der dargestellten Anordnung kann durch Ansteuerung des Motors 34 über das zwischengeschaltete Zahnradgetriebe 32 und die Verzahnung 30 das Kassettengehäuse 10 in bezug auf den Druckerschlitten 24 und den Druckkopf 26 so verschoben werden, daß eine unterschiedliche Farbspur jeweils unter dem Druckkopf 26 liegt.

Gemäß der in den Figuren 3 - 5 dargestellten näheren Ausgestaltung ist der Druckerschlitten 24 auf der Haupt-Führungsstange 40 und auf einer Hilfs-Führungsstange 42 geführt, wobei beide Führungsstangen 40, 42 in den Seitenwänden eines Druckerchassis 54 befestigt sind. Ein Motor 52 ist an einer Seitenwand des Druckerchassis 54 gelagert und treibt über einen Zahnriemen 50 den Druckerschlitten 24 entlang der Führungsstangen 40, 42 an, wobei der Matrix-Druckkopf 26 über die verschiedenen Farben des Farbbandes 12 entsprechende farbige Symbole und Markierungen auf einem darunter befindlichen Druckmedium 56 aufbringen kann.

Eine mit dem Druckerschlitten 24 fest verbundene aufrechte Seitenwand 48 trägt einen nicht-dargestellten Getriebezug, der von einem weiteren Motor 46 angetrieben ist und auf den Antriebs-Wellenstummel 18 einwirkt, um das Farbband 12 zu transportieren. Mit der Seitenwand 48 ist zugleich ein Haltearm für den Matrix-Druckkopf 26 verbunden.

Durch Einwirken des Schrittmotors 34 über das Zahnradgetriebe 32 auf die Zahnstange 30 der Farbbandkassette 10, 12 erfolgt eine Verschiebung der Kassette auf dem Führungsstift 22, wobei ein Rückhalteclip 44 den Verschiebeweg begrenzt.

## Patentansprüche

1. Mehrfarben-Drucker mit einem Druckerschlitten (24), der entlang von Führungsstangen (40, 42) in Zeilenrichtung verschiebbar ist, wobei ein Druckkopf (26) fest mit dem Druckerschlitten verbunden ist, mit einem in bezug auf den Druckkopf verschiebbaren Kassettengehäuse (10), das ein Farbband (12) mit mehreren nebeneinanderliegenden Farbspuren aufweist und mit einer Antriebseinrichtung (30) für das Kassettengehäuse, um dieses auf einem Führungsstift (22) des Druckerschlittens zu verschieben, **dadurch gekennzeichnet,** daß das Kassettengehäuse (10) in Zeilenrichtung verschiebbar ist und aufweist:
eine sich in Richtung der Führungsstangen (40, 42) erstreckende Zahnstange (30) und Bohrung (20) sowie einen Ansatz (36), und
daß der Druckerschlitten (24) aufweist:
ein von einem Motor (34) angetriebenes Getriebe (32), das in die Zahnstange (30) eingreift, und eine sich in Richtung der Führungsstangen (40, 42) erstreckende Ausnehmung (38), in die der Ansatz (36) eingreift, um das Kassettengehäuse (10) gegen Verschwenken zu sichern, wenn es beim Antrieb der Zahnstange mit seiner Bohrung (20) auf dem Führungsstift (22) verschoben wird.

2. Mehrfarben-Drucker nach Anspruch 1, **dadurch gekennzeichnet,** daß die Zahnstange (30) einen integralen Bestandteil des Kassettengehäuses (10) bildet.

3. Mehrfarben-Drucker nach Anspruch 1, **dadurch gekennzeichnet,** daß der Druckkopf (26) in einer Ausnehmung (28) des Kassettengehäuses (10) angeordnet ist, die durch einen Ausgabe- und Aufnahmearm (14, 16) gebildet wird.

4. Mehrfarben-Drucker nach Anspruch 1, **dadurch gekennzeichnet,** daß der Motor (34) ein Schrittmotor ist.

5. Mehrfarben-Drucker nach Anspruch 4, **dadurch gekennzeichnet,** daß der Druckerschlitten (24) einen weiteren Motor (46) trägt, der über einen Antriebs-Wellenstummel (18) das Farbband in dem Kassettengehäuse (10) antreibt.

## Claims

1. Multicolour printer comprising a carriage (24) displaceable in line direction along guiding bars (40,42), whereat a printing head (26) is fixedly connected to the carriage, a ribbon cartridge (10) being displaceable with respect to the printing head and comprising an ink ribbon (12) with a plurality of adjacent colour lanes and with driving means (30) for said ribbon cartridge in order to displace it on a guiding pin (22) of said carriage, **characterized in that** the cartridge is displaceable along said line direction and is comprising:
a toothed rack (30) extending in direction of said guiding bars (40,42) and a bore (20) as well as a projection (36), and
that the carriage (24) comprises:
a gear unit (32) driven by a motor (34) and engaging said toothed rack (30), and a cut-out (38) extending along the direction of said guiding bars (40,42) and being engaged by said projection (36) in order to secure said ribbon cartridge (10) against tilting when it is displaced with its bore (20) on said guiding pin (22) at the drive of said toothed rack.

2. Multicolour printer according to claim 1, **characterized in that** the toothed rack (30) forms an integral part of said ribbon cartidge (10).

3. Multicolour printer according to claim 1, **characterized in that** the printing head (26) is arranged within a cut-out (28) of said ribbon cartridge (10) with said cut-out being formed by means of an output and intake arm (14,16).

4. Multicolour printer according to claim 1, **characterized in that** the motor (34) is a stepping motor.

5. Multicolour printer according to claim 4, **characterized in that** the carriage (24) is supporting a further motor (46) which drives the ink ribbon within said ribbon cartridge (10) via a driving stub shaft (18).

## Revendications

1. Imprimante à couleurs multiples comportant un chariot d'impression (24), qui peut être déplacé en translation, le long de tiges de guidage (40, 42), dans la direction des lignes, une tête d'impression (26) étant reliée de manière fixe au chariot d'impression, l'imprimante comportant également un boîtier de cassette (10) susceptible d'être déplacé en translation par rapport à la tête d'impression et présentant un ruban encré (12) à plusieurs pistes de couleur disposées côte à côte, ainsi qu'un dispositif d'entraînement (30) pour le boîtier de cassette en vue de déplacer celui-ci en translation sur une broche de guidage (22) du chariot d'impression, caractérisée en ce que le boîtier de cassette (10) peut être déplacé en translation dans la direction des lignes, et présente:
une crémaillère (30) s'étendant dans la direction des tiges de guidage (40, 42) et un alésage (20), ainsi qu'un talon (36), et
en ce que le chariot d'impression (24) présente: une transmission (32) entraînée par un moteur (34) et venant en prise dans la crémaillère (30), ainsi qu'un évidement (38) s'étendant dans la direction des tiges de guidage (40, 42) et dans lequel s'engage le talon (36), pour bloquer le boîtier de cassette (10) à l'encontre de pivotements, lorsqu'au cours de l'entraînement de la crémaillère, il est déplacé en translation avec son alésage (20) sur la broche de guidage (22).

2. Imprimante à couleurs multiples selon la revendication 1, caractérisée en ce que la crémaillère (30) forme une partie intégrale du boîtier de cassette (10).

3. Imprimante à couleurs multiples selon la revendication 1, caractérisée en ce que la tête d'impression (26) est disposée dans un évidement (28) du boîtier de cassette (10), cet évidement étant formé par un bras de sortie et un bras de réception (14, 16).

4. Imprimante à couleurs multiples selon la revendication 1, caractérisée en ce que le moteur (34) est un moteur pas à pas.

5. Imprimante à couleurs multiples selon la revendication 4, caractérisée en ce que le chariot d'impression (24) porte un autre moteur (46) qui entraîne, par l'intermédiaire d'un bout d'arbre d'entraînement (18), le ruban encré dans le boîtier de cassette (10).
